# EUROPÄISCHE PATENTSCHRIFT

(11) **EP 0 084 363 B1**
(45) Veröffentlichungstag und Bekanntmachung des Hinweises auf die Patenterteilung: **23.04.1986**
(21) Anmeldenummer: 83100306.6
(22) Anmeldetag: 14.01.1983
(51) Int. Cl.: H04R 1/10

(54) **Kopfhörer-Ohrpolster**
Head phone ear cushion
Coussinet pour casque-d'écoute

(30) Priorität: 15.01.1982 DE 3201165
(43) Veröffentlichungstag der Anmeldung: 27.07.1983
(73) Patentinhaber: Telemit-Electronic GmbH, D-8000 München 45 (DE)
(72) Erfinder: Irnstetter, Johann, D-8046 Garching (DE)
(74) Vertreter: Feldkamp, Rainer, Dipl.-Ing.

## Beschreibung

Die Erfindung bezieht sich auf ein Kopfhörer-Ohrpolster mit einem aus Kunststoff bestehenden Polster-Formteil, das ein Kopfhörer-Gehäuse ringförmig umgibt, sich an diesem abstützt und einen U-förmigen Querschnitt aufweist, der zur vom Kopf abgewandten Seite hin offen ist, wobei das Formteil aus einem dickwandigen Material besteht und einen am Kopf anliegenden Verbindungsbereich mit geringerer Stärke aufweist.

Es sind Ohrpolster bekannt, die aus einem dünnwandigen elastischen Kunststoff-Formteil bestehen, in das Schaumstoff als akustisches und mechanisches Dämmaterial eingeschweisst ist und das eine Entlüftung als Druckausgleich beim Zusammendrücken des Ohrpolsters aufweist. Bei rauhen Einsatzbedingungen, bei denen der Kopfhörer auch druckwasserfest sein soll, kann jedoch Wasser durch die Entlüftung in das Ohrpolster eindringen und durch den Schaumstoff aufgesaugt werden. Wasser bzw. aggressive Lösungen können aus dem eingeschweissten Schaumstoff nicht mehr entfernt werden, so dass bei tiefen Temperaturen das Polster durch Vereisen verhärtet und mangels Anpassung an die Kopfform seine Schalldämmung verliert. Weiterhin können Giftstoffdämpfe, die von dem Schaumstoff aufgesaugten Material ausgehen, die die Gesundheit gefährden. Hierdurch wird die Zuverlässigkeit und Sicherheit und damit der Einsatzbereich des Kopfhörer-Ohrpolsters beeinträchtigt und die Wartung verteuert, da das Ohrpolster bei eingedrungenem Wasser nicht repariert, sondern nur durch ein neues ersetzt werden kann. Die Federkennlinie dieses Ohrpolsters ist durch den eingeschweissten Schaumstoff sowie die Steifigkeit des Formteils und dessen Form bestimmt. Das Formteil umschliesst den Schaumstoff und stellt dadurch ein statisch tragfähiges U-Profil dar, das erst geknickt bzw. seine Stabilität als tragendes Profil verlieren muss, damit sich eine flache Federkennlinie ergibt, die erwünscht ist, um eine gleichförmige Anpassung des Ohrpolsters an die Kopfform mit nahezu konstantem Auflagedruck zu erzielen. Einem hohen Anpressdruck sind aus Gründen des Tragekomforts Grenzen gesetzt, so dass es auf dem Ohrpolster Zonen gibt, die aufgrund der verschiedenen Kopfformen nur so leicht belastet werden, dass die zum Knicken des Profils erforderliche Kraft nicht erreicht wird. Dies führt zu einer ungenügenden mechanischen Anpassung an die Kopfform und zu einer niedrigen Schalldämmung, insbesondere bei einer kleinen Verschiebung des Kopfhörers durch eine rasche Kopfdrehung sowie bei einer ständigen Kopfformänderung durch Kieferbewegungen beim Sprechen, da erst eine bestimmte Kraftschwelle zu überwinden ist, bevor das Polster akustisch abdichtet und auch eine bestimmte Zeit nötig ist, um das Polster-Formteil zu knicken. Ein Herabsetzen der Kraftschwelle, die nötig ist, um die ungewollten statischen Eigenschaften des Polsters zu verringern, lässt sich nur durch ein sehr dünnes Kunststoffmaterial des Formteils erreichen, das entsprechend weniger Masse und Steifigkeit und eine entsprechend verringerte Schalldämmung aufweist. Ausserdem ist bei bestimmten Einsatzbedingungen eine gewisse Mindestfestigkeit erforderlich.

Es ist weiterhin ein Kopfhörer-Ohrpolster der eingangs genannten Art bekannt (US-A 1 498 727), das aus einem dickwandigen Material ohne Füllung durch einen Schaumstoff besteht, wobei der U-förmige Querschnitt einen am Kopf anliegenden Verbindungsbereich mit geringerer Stärke aufweist. Bei diesem Ohrpolster ist der Aussenumfang an dem Kopfhörergehäuse befestigt, während der Innenumfang im unbelasteten Zustand durch die Eigensteifigkeit des Polster-Formteils in Abstand von dem Kopfhörergehäuse gehalten wird. Durch Druckausübung, beispielsweise durch Anpressen des Kopfhörers an das Ohr mit erhöhter Kraft kann auch der am Innenumfang liegende Schenkel des Polster-Formteils zur Anlage an dem Kopfhörergehäuse gebracht werden, wobei eine derartige Auslenkung des Polster-Formteils durch eine Vielzahl von am Aussenumfang unter konstanten Abständen voneinander angeordneten Entlüftungsbohrungen erreicht wird, die eine Verringerung der Steifigkeit des Polster-Formteils ergeben. Hierbei kann der dünner ausgebildete Verbindungsbereich zwischen den beiden Schenkeln des U-förmigen Querschnitts keine Abstütz- oder Dichtungsfunktion übernehmen, da über diesen Verbindungsbereich die Kraft ausgeübt werden muss, die ein Anpressen des innenliegenden Schenkels an das Kopfhörergehäuse ermöglicht. Eine exakte Anpassung des Ohrpolsters an die Kopfform ist hierbei nicht möglich und weiterhin ergibt sich durch die Verwendung einer Vielzahl von Entlüftungsbohrungen keine gute Schalldämmung.

Der Erfindung liegt die Aufgabe zugrunde, ein Kopfhörer-Ohrpolster der eingangs genannten Art zu schaffen, das sich mit nahezu konstantem Auflagedruck der Kopfform anpasst und gleichzeitig eine hohe Schalldämmung ergibt.

Diese Aufgabe wird ausgehend von einem Kopfhörer-Ohrpolster der eingangs genannten Art erfindungsgemäss dadurch gelöst, dass beide Enden des Formteils eine abgewinkelte Form aufweisen und dauernt mit Abstand voneinander auf der dem Ohr zugewandten Seite eines mit dem Kopfhörergehäuse verbundenen Kunststoffringes aufliegen und dass das Formteil aus einem Material mit hoher elastischer Dehnung besteht und derart halbrund ausgebildet ist, dass sich mit steigendem Auflagedruck die Auflagefläche am Kopf vergrössert.

Hierdurch ergibt sich bei nahezu konstantem Auflagedruck und guter Anpassung an die Kopfform eine hohe Schalldämmung.

Gemäss einer vorteilhaften Ausgestaltung der Erfindung ist vorgesehen, dass das Formteil eine einzige Entlüftungsbohrung aufweist, deren Durchmesser so gewählt ist, dass sie für tiefe Frequenzen einen akustischen Widerstand darstellt.

Die abgewinkelten Enden des Formteils können gemäss einer bevorzugten Ausgestaltung durch sich nach innen erstreckende Ansätze gebildet sein, die lose und mit Abstand voneinander auf der dem Ohr zugewandten Seite des Kunststoffringes aufliegen.

Der am Umfang des Ohrpolsters liegende Schenkel des U-förmigen Querschnitts kann weiterhin zur Aussenseite hin verlängert sein, wobei die Verlängerung den Kunststoffring am Umfang umgibt und in einer Dichtungslippe endet, die gegenüber der Verlängerung abgewinkelt ist und das Kopfhörergehäuse gegenüber dem Kunststoffring abdichtet.

Durch die Verwendung eines Materials hoher elastischer Dehnung mit flacher Federkennlinie weist das Profil des Ohrpolsters keine statische Festigkeit auf und es ist keine Kraftschwelle zum Knicken zu überwinden, so dass das Ohrpolster allseitig gleichmässig aufliegt.

Weiterhin ermöglicht es dieses Material mit hoher elastischer Dehnung, ein dickwandiges Polster-Formteil zu verwenden, das auf Grund seiner höheren Masse schallundurchlässig und eigenstabil ist und daher keine formgebenden und akustisch-mechanisch dämpfenden Schaumstoffe benötigt.

Die hohe elastische Dehnung und die dadurch erzielte geringe Härte des Materials des Formteils ergibt angenehme Trageigenschaften des Ohrpolsters sowie einen dichten Abschluss des Ohrpolsters mit dem Kopf.

Durch das lose Aufliegen der abgewinkelten Enden des Formteils auf dem Kunststoffring ist ein Umstülpen des U-Profils zu Reinigungszwekken möglich, so dass in den Innenraum des U-Profils eingedrungene Verunreinigungen leicht entfernt werden können.

Die Erfindung wird im Folgenden anhand einer in der Zeichnung dargestellten Ausführungsform noch näher erläutert.

In der Zeichnung zeigen:
Fig. 1 eine Querschnittsansicht durch das Kopfhörer-Ohrpolster mit eingesetztem Kopfhörergehäuse entlang der Linie A-A nach Fig. 2
Fig. 2 eine Draufsicht auf das Kopfhörer-Ohrpolster nach Fig. 1.

Das in den Fig. 1 und 2 gezeigte Kopfhörer-Ohrpolster weist ein ringförmiges Polster-Formteil 1 mit einem im Querschnitt U-förmigen Profil auf, das zum Ringinneren hin offen ist. Dieses U-Profil ist zum Verbindungsbereich (5) der beiden Schenkel 2, 3 hin mit geringerer Stärke ausgebildet, damit die Zonen, die den Kopf zuerst berühren und aufgrund verschiedener Kopfformen durch das Polster 1 weniger belastet sind, sich ebenfalls exakt der Kopfkontur anpassen, da das Formteil 1 an diesen Stellen besonders anpassungsfähig ist.

Zur Erzielung eines hohen Tragekomforts ist das U-Profil halbrund geformt,damit sich mit steigendem Auflagedruck die Auflagefläche vergrössert und der Flächendruck möglichst konstant bleibt. Dies ermöglicht ggf. einen höheren Anpressdruck und bewirkt auch bei relativ leichten Kopfhörern aufgrund verstärkter mechanischer Kopplung mit der Masse des Kopfes eine höhere Schalldämmung, insbesondere bei tiefen Frequenzen, ohne dass der Tragekomfort wesentlich verschlechtert wird.

Durch das offene U-Profil ist keine Kraftschwelle zum Knicken des Polsters zu überwinden, so dass das Kopfhörerpolster allseitig gleichmässig aufliegt.

Damit keine Resonanzen durch die Hörermasse und das Formteil 1 sowie die darin enthaltene Luft entstehen, befindet sich im Formteil 1 eine Entlüftungsbohrung 4, deren Durchmesser so gewählt ist, dass sie für tiefe Frequenzen einen akustischen Widerstand darstellt und die Eigenschwingung des Hörers gedämpft wird.

Die Enden der Schenkel 2, 3 des U-Profils sind mit rechtwinklig abgeknickten Ansätzen 2a, 3a versehen, die lose auf einem Kunststoffring 7 aufliegen. Der Schenkel 3 ist über den zugehörigen Ansatz 3a hinaus mit einem Verlängerungsabschnitt 10 versehen, der seinerseits ebenfalls in einem rechtwinklig abgewinkelten Ansatz 8 endet. Dieser Ansatz 8 bildet eine Abdichtung zwischen dem Kunststoffring 7 und einem Lautsprechergehäuse 9, durch die verhindert wird, dass etwa an dieser Stelle auftretende Luftspalte die akustische Abdichtung des Ohrpolsters unterbrechen.

Dadurch, dass die Ansätze 2a, 3a der Schenkel 2, 3 lose auf dem Kunststoffring 7 aufliegen, ist ein Umstülpen des Ansatzes 2a und des Schenkels 2 sowie des Mittelbereiches nach aussen hin möglich, was eine leichte Reinigung des Innenbereiches des U - Profils ermöglicht.

Das Kopfhörergehäuse 9 kann mit dem Kunststoffring 7 in beliebiger Weise verbunden sein, wie beispielsweise durch durch die Linie 11 angedeutete Schrauben oder dgl.

## Patentansprüche

1. Kopfhörer-Ohrpolster mit einem aus Kunststoff bestehenden Polster-Formteil (1), das ein Kopfhörergehäuse ringförmig umgibt, sich an diesem abstützt und einen U-förmigen Querschnitt aufweist, der zur vom Kopf abgewandten Seite hin offen ist, wobei das Formteil aus einem dickwandigen Material besteht und einen am Kopf anliegenden Verbindungsbereich (5) mit geringerer Stärke aufweist, dadurch gekennzeichnet, dass beide Enden des Formteils (1) eine abgewinkelte Form aufweisen und dauernd mit Abstand voneinander auf der dem Ohr zugewandten Seite eines mit dem Kopfhörergehäuse (9) verbundenen Kunststoffringes (7) aufliegen, und dass das Formteil aus einem Material mit hoher elastischer Dehnung besteht und derart halbrund ausgebildet ist, dass sich mit steigendem Auflagedruck die Auflagefläche am Kopf vergrössert.

2. Ohrpolster nach Anspruch 1, dadurch gekennzeichnet, dass das Formteil (1 ) eine einzige Entlüftungsbohrung (4) aufweist, deren Durchmesser so gewählt ist, dass sie für tiefe Frequenzen einen akustischen Widerstand darstellt.

3. Ohrpolster nach Anspruch 1 oder 2, dadurch gekennzeichnet, dass die abgewinkelten Enden durch sich nach innen erstreckende Ansätze (2a, 3a) gebildet sind, die lose und mit Abstand voneinander auf der dem Ohr zugewandten Seite des Kunststoffringes (7) aufliegen.

4. Ohrpolster nach Anspruch 3, dadurch gekennzeichnet, dass der am Umfang des Ohrpolsters liegende Schenkel des U-förmigen Querschnittes zur Aussenseite hin verlängert ist, dass die Verlängerung (10) den Kunststoffring (7) am Umfang umgibt und dass die Verlängerung (10) in einer Dichtungslippe (8) endet, die gegenüber der Verlängerung (10) abgewinkelt ist und das Kopfhörergehäuse gegenüber dem Kunststoffring (7) abdichtet.

## Revendications

1. Coussinet auriculaire pour écouteur, comportant une pièce moulée de rembourrage (1) constituée en matière plastique, qui entoure avec une forme annulaire un boîtier d'écouteur, prend appui sur ce dernier et possède une section transversale en forme de U qui est ouverte en direction du côté opposé à la tête, la pièce moulée étant constitué en un matériau à paroi épaisse et comportant une partie de liaison (5) s'appliquant sur la tête et possédant une épaisseur plus faible, caractérisé en ce que les deux extrémités, de la pièce moulée (1) possèdent une forme coudée et appliquent en permanence, à distance l'une de l'autre, sur le côté, tourné vers l'oreille, d'un anneau en matière plastique (7) relié au boîtier (9) de l'écouteur, et que la pièce moulée est constituée en un matériau présentant un allongement élastique important et est réalisée avec une forme semi-circulaire telle que la surface d'appui sur la tête augmente avec la pression d'appui.

2. Coussinet auriculaire selon la revendication 1, caractérisé en ce que la pièce moulée (1) possède un seul orifice d'aération (4), dont le diamètre est choisi de manière à constituer une résistance acoustique pour les basses fréquences.

3. Coussinet auriculaire selon la revendication 1 ou 2, caractérisé en ce que les extrémités coudées sont formées par des parties saillantes (2a, 3a) qui s'étendent vers l'intérieur et qui s'appliquent librement, et à distance l'une de l'autre, sur le côté, tourné vers l'oreille, de l'anneau en matière plastique (7).

4. Coussinet auriculaire selon la revendication 3, caractérisé en ce que la branche, située sur le pourtour du coussinet auriculaire, de la section transversale en forme de U se prolonge en direction de la face extérieure, que le prolongement (10) entoure l'anneau en matière plastique (7) sur son pourtour et que le prolongement (10) se termine par une lèvre d'étanchéité (8) qui est coudée par rapport au prolongement (10) et réalise l'étanchéité du boîtier de l'écouteur par rapport à l'anneau en matière plastique (7).

## Claims

1. Headphone ear cushion comprising a cushion shaped or moulded member (1) which consists of plastic and which annularly surrounds a headphone housing, bears on the latter and comprises a U-shaped cross-section open towards the side remote from the head, the shaped member consisting of a thick-walled material and having a connecting region (5) of lesser thickness bearing on the head, characterized in that both ends of the shaped member (1) have an angled form and continuously bear in spaced-apart relationship on the side facing the ear of a plastic ring (7) connected to the headphone housing (9), and that the shaped member consists of a material with high elastic elongation and is made semicircular in such a manner that with increasing application pressure the application area on the head increases.

2. Ear cushion according to claim 1, characterized in that the shaped member (1) has a single ventilation bore (4) whose diameter is chosen so that it represents an acoustic resistance for low frequencies.

3. Ear cushion according to claim 1 or 2, characterized in that the angled ends are formed by inwardly extending projections (2a, 3a) which bear loosely spaced apart from each other on the side of the plastic ring (7) facing the ear.

4. Ear cushion according to claim 3, characterized in that the leg of the U-shaped cross-section lying at the periphery of the ear cushion is extended towards the outer side, that the extension

(10) surrounds the plastic ring (7) at the periphery and that the extension (10) terminates in a sealing lip (8) which is angled with respect to the extension (10) and seals the headphone housing with respect to the plastic ring (7).
